# EUROPÄISCHE PATENTSCHRIFT

(11) **EP 2 122 435 B1**
(45) Veröffentlichungstag und Bekanntmachung des Hinweises auf die Patenterteilung: **02.07.2014**
(21) Anmeldenummer: 08734636.7
(22) Anmeldetag: 17.03.2008
(51) Int. Cl.: G05G 9/047

(54) **BEDIENELEMENT FÜR EIN KRAFTFAHRZEUG**
CONTROL ELEMENT FOR A MOTOR VEHICLE
ELEMENT DE COMMANDE POUR VEHICULE A MOTEUR

(30) Priorität: 17.03.2007 DE 102007012863
(43) Veröffentlichungstag der Anmeldung: 25.11.2009
(73) Patentinhaber: PREH GmbH, 97616 Bad Neustadt (DE)
(72) Erfinder: KARCH, Michael, 97724 Burglauer (DE); SCHUBERTH, Stefan, 97616 Bad Neustadt (DE)
(74) Vertreter: Bauer Vorberg Kayser Patentanwälte
(86) Internationale Anmeldenummer: PCT/EP2008/002115
(87) Internationale Veröffentlichungsnummer: WO 2008/113544

(56) Entgegenhaltungen:
- EP-A- 1 167 109
- EP-A- 1 276 032
- EP-A- 1 650 626
- WO-A-93/18475
- WO-A-02/089047
- DE-A1- 10 241 869
- US-A1- 2004 227 727
- US-B1- 6 201 196

## Beschreibung

Die Erfindung betrifft ein Drehbedienelement mit einem Bedienelementkörper und einem Drehknopf, der wenigstens um eine Drehachse drehbar gelagert ist, wobei Bedienelementkörper und Drehknopf so zusammenwirken, dass durch Verdrehen des Drehknopfs eine erste zugehörige Schaltfunktion bereitgestellt wird

Es sind Joystick-Bedienelemente bekannt, bei denen ein Schalthebel entlang wenigstens 2 vorgegebenen Richtungen oder frei verschwenkbar ist, bei denen mit Erreichen jeder Endstellung eine Schaltfunktion ausgeführt wird (digitale Schaltfunktion) oder bei denen proportional zur jeweiligen Auslenkung in den zwei zueinander senkrecht stehenden Auslenkrichtungen ein zugehöriges Signal erzeugt wird, das beispielsweise zur Bewegung eines Cursors auf einem zugehörigen Anzeigefeld einer Anzeigevorrichtung verwendet wird. Bei letzterem werden die zugehörigen der Verschwenkung entsprechenden Signale durch eine Potentiometerverstellung oder mittels eines optischen Encoders erzeugt. Die üblichen Joysticks weisen dazu einen zentral angeordneten und mittels eines Kreuzgelenks gelagerten Bedienhebel auf. Zwar ist eine Verkleinerung des Bedienhebels möglich, die Verkleinerungen weisen jedoch den Nachteil auf, dass Sie nur bei direktem Hinblicken zu Ertasten sind, da Sie aufgrund der Verkleinerung nicht umgriffen werden können, können Sie nicht oder zumindest nur eingeschränkt für andere Schaltfunktionen, beispielsweise als Drucktaster, zur Verfügung stehen.

Ein üblicher Joystick ist aus Dokument WO 9 318 475 bekannt.

Die Erfinder der vorliegenden Erfindung haben jedoch festgestellt, dass der Fahrer eines Kraftfahrzeugs traditionell gewohnt ist, eine Bedienung durch Drehschalter vorzunehmen. Der konventionelle Drehschalter und seine zur Verfügung stehenden Schaltfunktionen reichen jedoch nicht aus, um aus den immer mehr zunehmenden, insbesondere gleichzeitig auf einem Anzeigefeld, Display oder Monitor angezeigten Wahlmöglichkeiten auszuwählen und Eingaben vorzunehmen. Um dem Fahrer und/oder Bediener eine leichtere, das heißt eine so gering wie mögliche Aufmerksamkeit abverlangende, Orientierung bei der Bedienung zu verschaffen, haben sich die Erfinder die Aufgabe gestellt, ausgehend von einem Drehschalter eine Bedien-möglichkeit zu schaffen, wobei gegenüber einem reinen Drehschalter eine verbesserte Funktionalität bereitgestellt wird. Diese Aufgabe wird erfindungsgemäß durch ein Drehdienelement mit Merkmale des Anspruchs 1 gelöst, wobei der Drehknopf in wenigstens einer, im Wesentlichen senkrecht zur Drehachse stehenden Richtung gegenüber dem Bedienelementkörper verschiebbar gelagert ist, wobei wenigstens eine zusätzliche Schaltfunktion bereitgestellt wird. Vorteilhafte Ausgestaltungen sind jeweils Gegenstand der nebengeordneten Ansprüche.

Die Erfindung betrifft ein Drehbedienelement mit einem Bedienelementkörper zur Aufnahme der zugehörigen Schaltelemente, wie beispielsweise optische Encoder. Ferner ist ein Drehknopf vorgesehen. Der erfindungsgemäße Drehknopf ist hinsichtlich seiner Ausgestaltung nicht eingeschränkt. Er umfasst beispielsweise einen zylindrischen Ring und eine den zylindrischen Ring zum Bediener hin abschließende tellerförmige Kappe. Der Ring ist beispielsweise aus haptischen und/oder optischen Gründen verchromt. In dem Drehknopf können ein hinterleuchtbares Symbol und ein zugehöriges Lichtleitelement angeordnet sein. Der Drehknopf ist erfindungsgemäß wenigstens um eine Drehachse drehbar gelagert, wobei Bedienelementkörper und Drehknopf so zusammenwirken, dass durch Verdrehen des Drehknopfs eine erste zugehörige Regel- und/oder Schaltfunktion bereitgestellt wird.

Beispielweise kann ein dem Maß der Drehverstellung entsprechendes, gegebenenfalls proportionales, Ausgangssignal als Regelfunktion erzeugt werden. In einer anderen Ausgestaltung ist eine reine Schaltfunktion vorgesehen, wobei durch ein Hin- und Herbewegen des Drehknopfes ein Umschalten zwischen einer Aus- und Einschaltstellung eines mit dem Drehknopf mechanisch verbundenen Schaltelements bewirkt wird. Neben der Drehverstellung um die Drehachse kann eine Schaltfunktion durch Bewegung des Drehknopfes in einer zur Drehachse parallelen Richtung bereitgestellt werden.

Der erfindungsgemäße Drehknopf zeichnet sich dadurch aus, dass er in wenigstens einer, im Wesentlichen senkrecht zur Drehachse stehenden Richtung gegenüber dem Bedienelementkörper verschiebbar gelagert ist, und somit seine Drehachse parallel verlagert wird. Durch diese Verlagerung wird erfindungsgemäß eine zusätzliche Regel und/oder Schaltfunktion bereitgestellt. Wie zuvor beschrieben, kann ein dem Maß der Verschiebung entsprechendes Ausgangssignal als Steuergröße erzeugt werden. Bei einer reinen Schaltfunktion bewirkt die Verschiebung ein Umschalten zwischen einer Aus- und Einschaltstellung eines mit dem Drehknopf mechanisch verbundenen Schaltelements. Bei einer besonders einfachen Gestaltung wird die Verschiebung des Drehknopfes durch eine Gleitlagerung des Drehknopfes gegenüber dem Bedienelementkörper erreicht.

In einer vorteilhaften Ausgestaltung ist der Drehknopf in zwei, im Wesentlichen senkrecht zur Drehachse stehenden Richtungen gegenüber dem Bedienelementkörper verschiebbar gelagert, wodurch eine Joystick-Funktionalität bereitgestellt wird. Im einfachsten Fall wird so eine Vier-Wege-Verschiebbarkeit des Drehknopfes bereitgestellt.

In einer bevorzugten Ausgestaltung ist der Drehknopf frei in einer zur Drehachse senkrechten Ebene verschiebbar. Joystick-Funktionalität im Sinne der Erfindung meint, dass in Abhängigkeit von der Bewegungsrichtung eine Schaltfunktion bereitgestellt wird. Hierbei ist ein Schaltsignal oder ein zum Betätigungsweg proportionales Signal erzeugbar. Beispielsweise kann eine Verschiebbarkeit in zwei senkrechten Richtungen zur Steuerung von elektrischen Komponenten eines Fahrzeugs verwendet werden, beispielsweise zur Navigation in einem Display. Bei einer freien Verschiebbarkeit in einer zur Oberfläche des Bedienelements horizontalen Ebene eignet sich das erfindungsgemäße Bedienelement als Mausersatz, d.h. als Eingabemittet, um auf einem Anzeigegerät einen Cursor zu bewegen.

Zur Bereitstellung der Joystick-Funktionalität ist ein Kreuzgelenk vorgesehen, um die Verschiebung des Drehknopfes auf zugehörige Schalt- oder Regelelemente zu übertragen, die im Bedienelementkörper angeordnet sind.

Der Drehknopf ist mittels Kugellagerung verschiebbar gelagert. Dadurch wird eine reibungsfreie und verschleißarme Lagerung erreicht, die zudem eine einfache freie Verschiebung des Drehknopfs gegenüber dem Bedienelementkörper gestattet.

Die Lagerung zur Verschiebung des Drehknopfes ist unterhalb des Drehknopfs, bevorzugt innerhalb eines durch den Drehknopf vorgegebenen Hohlraums, angeordnet. Dadurch kann die Lagerung vorteilhaft vor Staub, Reinigungsflüssigkeit und andersartiger Verschmutzung geschützt werden.

Bevorzugt sind zudem mechanische Mittel, wie eine Feder, zur Rückstellung des Drehknopfes in eine Ruhestellung vorgesehen. Die Ruhestellung ist eine bezüglich der maximalen Verschiebbarkeit in der jeweiligen Verschieberichtung mittige Stellung, vorteilhaft liegt dabei der Mittelpunkt des Drehknopfes in der Mittelachse und/oder Drehachse des Bedienelements.

Der Drehknopf ist mit einem im Wesentlichen scheibenförmigen Innenteil versehen, das in einem Käfig verschiebbar aufgenommen ist. Dadurch wird eine kompakte Bauweise erreicht. Scheibenförmig im Sinne der Erfindung ist weit auszulegen, beispielsweise kann das Innenteil sternförmig sein oder lediglich eine flache Ringform aufweisen. Der zentrale Innenteil kann durchbrochen sein und der Lagerung des Kreuzgelenkes dienen. Das imWesentlichen scheibenförmige Innenteil ist gegenüber den in DrehachDas im Wesentlichen scheibenförmige Innenteil ist gegenüber den in Drehachsenrichtung benachbarten Flächen des Käfigs mittels wenigstens drei, bevorzugt gleichmäßig beabstandeten, Kugeln oder Kugelpaaren verschiebbar gelagert. Beispielsweise sind jeweils 3 Kugelpaare gleichmäßig beabstandet über den Umfang des im Wesentlichen scheibenförmigen Innenteils verteilt, das heißt um jeweils 120° um die Drehachse versetzt angeordnet.

Zum Erreichen einer hohen Festigkeit und Haltbarkeit sind das im Wesentlichen scheibenförmige Innenteil und/oder der Käfig aus einer Zink-Aluminium-Magnesium-Kupfer-(ZAMAK)-Legierung hergestellt. Beispielsweise sind das Innenteil und/oder der Käfig im Zinkdruckgussverfahren hergestellt.

Aufgrund seiner zusätzlichen Funktionalität findet das erfindungsgemäße Drehbedienelement vorteilhaft bei einem Kraftfahrzeug oder bei einem Haushaltsgerät ("weiße Ware") Anwendung. Da der Bediener meist an eine Bedienung mittels Drehschalter gewöhnt ist, bedarf es keiner Umgewöhnung trotz zusätzlicher Funktionalität durch den erfindungsgemäßen Drehschalter. Andererseits wird der Bedienkomfort gesteigert, da das erfindungsgemäße Bedienelement eine gegenüber einem gewöhnlichen Drehschalter gesteigerte Funktionalität aufweist, die ein Umgreifen zu einem weiteren Bedienelement entbehrlich macht. Diese gesteigerte Funktionalität kann beispielsweise die Cursor-Steuerung auf einer zugehörigen Anzeigeeinrichtung beinhalten.

In der beigefügten Figur ist eine bevorzugte Ausführungsform des erfindungsgemäßen Drehknopfes des verbesserten Drehbedienelements dargestellt, ohne die Erfindung darauf zu beschränken, es zeigt:
- Figur 1: eine schematische Explosionszeichnung des Drehkopfes 1;
- Figur 2: eine Detailansicht einiger zusammengesetzter Komponenten aus Figur 1 ist; und
- Figur 3: eine perspektivische Detailansicht einiger der in Figur 1 gezeigten Komponenten.

Fig. 1 zeigt einen Teil des Drehknopfs 1 des erfindungsgemäßen Bedienelements. Dem Bediener ist eine tellerförmige Abdeckung 2 zugewandt, der sich ein im Wesentlichen zylindrischer, verchromter Ring 6 als Griffbereich des Drehknopfes 1 zur Bedienerseite hin anschließt. Der dadurch definierte Hohlraum dient der Aufnahme eines Lichtleitelements 6 zur Hinterleuchtung eines in der Abdeckung 2 angeordneten durchscheinenden Symbols oder Designelements. Die Hinterleuchtung erfolgt durch eine nicht näher dargestellte Lichtquelle, die im Bereich des nicht dargestellten Bedienelementkörpers, der sich auf der dem Bediener abgewandten Seite des Drehknopfes 1 (links in Figur 1) befindet, angeordnet ist.

Der Hohlraum des Drehknopfes 1 dient der Aufnahme der Lagerung zur Verschiebung des Drehknopfes 1 in einer zu seiner, in etwa in der Papierebene der Figur 1 liegenden Drehachse senkrechten Ebene. Durch die Integration in den durch den Drehknopf 1 vorgegebenen Hohlraum, fällt trotz dieser zusätzlichen Bewegbarkeit keine zusätzliche Bauhöhe an. Die Bewegbarkeit wird durch ein im Wesentlichen scheibenförmiges Innenteil 3 erreicht, das in einem aus der Führungsplatte 4a und dem Führungsblech 4b gebildeten Käfig in beliebige Richtung verschiebbar ist. Die Verschiebebewegung des Drehknopfes 1 wird mittels eines Kreuzgelenkes 5 auf die in dem Bedienelementkörper angeordnete Schalt- oder Regelelemente übertragen. Hierbei werden, je nach gewünschter Funktionalität, aus dem Stand der Technik bekannte Technologien verwendet,

Die Anordnung der Komponenten 3, 4a, 4b und 5 des Drehknopfes 1 sind in Figur 2 im zusammengesetzten Zustand gezeigt. Die Führungsplatte 4a und das Führungsblech 4b sind mittels Schnapphaken miteinander verrastet. Der dabei gebildete Käfig dient der Aufnahme des im Wesentlichen scheibenförmigen Innenteils 3. Dessen nahezu verschleiß- und reibungsfreie Verschiebbarkeit wird durch drei Kugelpaare 8 erreicht, die im Detail in Figur 3 gezeigt sind und jeweils um 120° um die Drehachse versetzt angeordnet sind. Das Innenteil 3 dient ebenfalls der Lagerung des Kreuzgelenks 5, mit dessen Hilfe die Verschiebung mechanisch in eine elektrische Schaltoder Regelfunktion umgewandelt wird. Weitere Rastösen des Führungsblechs 4b dienen zur Verrastung mit Rastnasen, die am verchrombaren Ring 7 vorgesehen sind.

Der Drehknopf 1 ist um seine Mittelachse 9 drehbar und mittels der ineinander gerasteten Führungsteile 4a, 4b in beliebiger Richtung verschiebbar. Die Verschiebung erfolgt hierbei in einer zur Mittelachse 9 senkrechten Ebene, die im Wesentlichen in einer Ebene mit der Abdeckung 2 liegt, so dass sich für den Bediener eine im Wesentlichen,horizontale Verschiebbarkeit bei einer Abordnung des Bedienelements in einer Mittelkonsole eines Kraftfahrzeugs ergibt.

Die Kugel 8 in der zugehörigen Kugelaufnahme 10 bewegen sich gegeneinander und in unterschiedliche Richtungen, wobei die Kugeln 8 aneinander und an den Führungsteilen 4a, 4b anliegen. Die Verschiebbarkeit der Führungsteile 4a, 4b über das feststehende Innenteil 3 wird durch die äußeren Enden 11 des Innenteils 3 begrenzt.

## Patentansprüche

1. Drehbedienelement mit einem Bedienelementkörper und einem Drehknopf (1), der wenigstens um eine Drehachse (9) drehbar gelagert ist, wobei Bedienelementkörper und Drehknopf (1) so zusammenwirken, dass durch Verdrehen des Drehknopfs (1) eine erste zugehörige Schaltfunktion bereitgestellt wird, wobei der Drehknopf (1) in wenigstens einer, im Wesentlichen senkrecht zur Drehachse (9) stehenden Richtung gegenüber dem Bedienelementkörper verschiebbar gelagert ist, wobei wenigstens eine zusätzliche Schaltfunktion bereitgestellt wird, und die Lagerung zur Verschiebung des Drehknopfes (1) unterhalb, bevorzugt innerhalb eines durch den Drehknopf (1) vorgegebenen Hohlraums, angeordnet ist und der Drehknopf (1) mit einem Käfig (4a, 4b), einem im Wesentlichen scheibenförmigen Innenteil (3) und einem Kreuzgelenk (5) versehen ist, wobei das im Wesentlichen scheibenförmige Innenteil (3) in dem Käfig (4a, 4b) verschiebbar aufgenommen ist, durchbrochen ist und der Lagerung des Kreuzgelenks (5) dient , **dadurch gekennzeichnet, dass** das Innenteil (3) gegenüber den in Drehachsenrichtung benachbarten Flächen des Käfigs (4a, 4b) mittels wenigstens drei Kugelpaaren (8) des Drehbedienelements verschiebbar gelagert ist, wobei die Kugeln eines Kugelpaares (8) aneinander und am Käfig (4a, 4b) anliegen.

2. Drehbedienelement nach Anspruch 1, **dadurch gekennzeichnet, dass** die Kugelpaare gleichmäßig beabstandet voneinander angeordnet sind.

3. Drehbedienelement nach einem der vorhergehenden Ansprüche, **dadurch gekennzeichnet, dass** der Drehknopf (1) in zwei, im Wesentlichen senkrecht zur Drehachse stehenden Richtungen, bevorzugt in einer zur Drehachse (9) senkrechten Ebene frei, gegenüber dem Bedienelementkörper verschiebbar gelagert ist, so dass eine Joystick-Funktionalität bereitgestellt wird.

4. Drehbedienelement nach dem vorhergehenden Anspruch, **dadurch gekennzeichnet, dass** zur Bereitstellung der Joystick-Funktionalität ein Kreuzgelenk (3, 5) vorgesehen ist, um die Verschiebung des Drehknopfes (1) auf zugehörige Schaltoder Regelelemente des Bedienelementkörpers zu übertragen.

5. Drehbedienelement nach einem der vorhergehenden Ansprüche, **dadurch gekennzeichnet, dass** mechanische Mittel zur Rückstellung des Drehknopfes (1) in eine Ruhestellung in der Verschieberichtung des Drehknopfes (1) vorgesehen sind.

6. Drehbedienelement nach einem der vorhergehenden Ansprüche, **dadurch gekennzeichnet, dass** das im Wesentlichen scheibenförmige Innenteil (3) und/oder der Käfig (4a, 4b) aus einer Zink-Aluminium-Magnesium-KupferLegierung hergestellt ist.

7. Kraftfahrzeug **gekennzeichnet durch** ein Drehbedienelement nach einem der vorhergehenden Ansprüche 1 bis 6.

## Claims

1. Rotary control element, comprising a control element body and a rotary button (1) mounted so as to be rotatable about at least one axis of rotation (9), wherein the control element body and the rotary button (1) cooperate such that a first associated switching function is provided by rotating the rotary button (1), wherein the rotary button (1) is mounted so as to be displaceable relative to the control element body in at least one direction which is substantially perpendicular relative to the axis of rotation (9), with at least one additional switching function being provided, and wherein the bearing for displacing the rotary button (1) is disposed underneath, preferably within, a cavity defined by the rotary button (1), and the rotary button (1) is provided with cage (4a, 4b), a substantially disc-shaped inner part (3), and a universal joint (5), wherein the substantially disc-shaped inner part (3) is displaceably accommodated in the cage (4a, 4b), is perforated and serves for bearing the universal joint (5), **characterised in that** the inner part (3) is mounted so as to be displaceable relative to the surfaces of the cage (4a, 4b) adjoining in the direction of the axis of rotation by means of at least three pairs of balls (8) of the rotary control element, the balls of one pair of balls (8) resting against each other and against the cage (4a, 4b).

2. Rotary control element according claim 1, **characterised in that** the pairs of balls are disposed evenly spaced from one another.

3. Rotary control element according to any one of the preceding claims, **characterised in that** the rotary button (1) is mounted so as to be displaceable relative to the control element body in two directions which are substantially perpendicular relative to the axis of rotation, preferably freely displaceable in a plane perpendicular relative to the axis of rotation (9), so that the functional capability of a joystick is provided.

4. Rotary control element according to the preceding claim, **characterised in that**, in order to provide the functional capability of a joystick, a universal joint (3, 5) is provided for transmitting the displacement of the rotary button (1) onto associated switching or regulating elements of the control element body.

5. Rotary control element according to any one of the preceding claims, **characterised in that** mechanical means for resetting the rotary knob (1) into a rest position in the displacement direction of the rotary knob (1) are provided.

6. Rotary control element according to any one of the preceding claims, **characterised in that** the substantially disc-shaped inner part (3) and/or the cage (4a, 4b) are manufactured from a zinc-aluminium-magnesium-copper alloy.

7. Motor vehicle, **characterised by** a rotary control element according to any one of the preceding claims 1 to 6.

## Revendications

1. Elément de commande à rotation comprenant un corps d'élément de commande et un bouton rotatif (1) qui est logé à rotation au moins sur un axe de rotation (9), ledit corps d'élément de commande et ledit bouton rotatif (1) agissant de concert l'un avec l'autre de telle sorte qu'une première fonction associée de commutation est fournie en tournant le bouton rotatif (1), ledit bouton rotatif (1) étant logé à coulissement dans au moins une direction pour l'essentiel perpendiculaire à l'axe de rotation (9), par rapport au corps d'élément de commande, au moins une fonction supplémentaire de commutation étant fournie, et le logement pour le déplacement du bouton rotatif (1) étant disposé au-dessous, de préférence à l'intérieur d'une cavité donnée par le bouton rotatif (1), et ledit bouton rotatif (1) étant pourvu d'une cage (4a, 4b), d'une pièce intérieure (3) pour l'essentiel en disque et d'un joint de cardan (5), ladite pièce intérieure (3) pour l'essentiel en disque étant reçue à coulissement dans ladite cage (4a, 4b), étant percée et servant à loger ledit joint de cardan (5), **caractérisé par le fait que** ladite pièce intérieure (3) est logée à coulissement par rapport aux surfaces de la cage (4a, 4b) voisines dans la direction de l'axe de rotation, par le biais d'au moins trois paires de billes (8) de l'élément de commande à rotation, les billes d'une paire de billes (8) s'appliquant l'une contre l'autre et contre ladite cage (4a, 4b).

2. Elément de commande à rotation selon la revendication 1, **caractérisé par le fait que** les paires de billes sont disposées de manière à être régulièrement espacées les unes des autres.

3. Elément de commande à rotation selon l'une quelconque des revendications précédentes, **caractérisé par le fait que** ledit bouton rotatif (1) est logé à coulissement dans deux directions pour l'essentiel perpendiculaires à l'axe de rotation, de préférence librement dans un plan perpendiculaire à l'axe de rotation (9), par rapport au corps d'élément de commande, de sorte qu'une fonctionnalité de manche à balai est fournie.

4. Elément de commande à rotation selon la revendication précédente, **caractérisé par le fait que**, pour fournir ladite fonctionnalité de manche à balai, un joint de cardan (3, 5) est prévu afin de transmettre le déplacement du bouton rotatif (1) à des éléments associés de commutation ou de réglage du corps d'élément de commande.

5. Elément de commande à rotation selon l'une quelconque des revendications précédentes, **caractérisé par le fait que** des moyens mécaniques sont prévus pour remettre le bouton rotatif (1) dans une position de repos, dans la direction de déplacement du bouton rotatif (1).

6. Elément de commande à rotation selon l'une quelconque des revendications précédentes, **caractérisé par le fait que** ladite pièce intérieure (3) pour l'essentiel en disque (3) et/ou ladite cage (4a, 4b) est réalisée dans un alliage de zinc-aluminium-magnésium-cuivre.

7. Véhicule automobile, **caractérisé par** un élément de commande à rotation selon l'une quelconque des revendications précédentes 1 à 6.
